# EUROPÄISCHE PATENTSCHRIFT

(11) **EP 1 077 457 B1**
(45) Veröffentlichungstag und Bekanntmachung des Hinweises auf die Patenterteilung: **11.12.2002**
(21) Anmeldenummer: 00123046.5
(22) Anmeldetag: 20.11.1997
(51) Int. Cl.: H01H 27/00

(54) **Sicherheitsschalter**
Safety switch
Interrupteur de sécurité

(30) Priorität: 30.11.1996 DE 19649717
(43) Veröffentlichungstag der Anmeldung: 21.02.2001
(62) Teilanmeldung aus: 97951250.6
(73) Patentinhaber: EUCHNER GmbH + Co., 70771 Leinfelden-Echterdingen (DE)
(72) Erfinder: Bächle, Erik, 70794 Filerstadt (DE)
(74) Vertreter: Patentanwälte Bartels und Partner

(56) Entgegenhaltungen:
- EP-A- 0 707 329
- WO-A-96/33504
- DE-A- 4 408 024
- DE-C- 4 039 652
- DE-C- 4 338 910
- US-A- 4 963 706

## Beschreibung

Die Erfindung betrifft einen Sicherheitsschalter mit den Merkmalen des Oberbegriffs des Anspruches 1.

Sicherheitsschalter, wie sie beispielsweise aus der DE 44 08 024 A1 bekannt sind, dienen dazu, die Stromversorgung von elektrischen Maschinen davon abhängig zu machen, ob gewisse Schutzeinrichtungen der Maschine sich in der richtigen Stellung befinden. Bei einigen Anwendungen kann es vorkommen, daß der Sicherheitsschalter den Steuerstromkreis für die Stromversorgung der Maschine nicht schaltet, weil die Schutzeinrichtungen größere Toleranzen aufweisen als der Sicherheitsschalter zuläßt.

Aus der DE 296 09 012 U1 ist ein Sicherheitsschalter gemäß dem Oberbegriff des Anspruchs 1 bekannt. Dabei werden die Mittel zum Fixieren der Steuerscheibe durch einen quer zur Längsachse des Schaltstößels bewegbaren und in einen Anfangsbereich des Aufnahmeschlitzes für den Betätiger eingreifenden elektromagnetisch betätigbaren Riegel blockiert. Nachteilig ist dabei, daß im entriegelten bzw. entfixierten Zustand die Steuerscheibe beispielsweise durch Vibrationen oder Erschütterungen derart bewegt werden kann, daß der Schlüssel bzw. Betätiger aus dem Schlüsselkanal herausbewegt wird.

Der Erfindung liegt daher die Aufgabe zugrunde, einen verbesserten Sicherheitsschalter der eingangs genannten Art zu schaffen. Diese Aufgabe ist durch einen im Anspruch 1 bestimmten Sicherheitsschalter gelöst. Besondere Ausführungsarten der Erfindung sind in den Unteransprüchen bestimmt.

Durch die Mittel zum Fixieren der Steuerscheibe bei vollständig eingeführtem Schlüssel wird verhindert, daß die Steuerscheibe sich durch Erschütterungen der Maschine unter dem Schlüssel durchdreht, und dadurch der Schlüssel nicht mehr herausgezogen werden kann. Der eingeführte Schlüssel hat nach Beendigung der Drehbewegung der Steuerscheibe eine bestimmte Einführtiefe. Sofern die Mittel zum Fixieren ein tieferes Einführen des Schlüssels, also einen größeren "Nachlauf" ermöglichen, können auch nicht exakt schließende Schutzeinrichtungen zuverlässig überwacht werden. Es sind vorteilhafte Ausführungsformen vorgesehen, bei denen zumindest ein Teil dieser Mittel die Steuerscheibe auch bei nicht eingeführtem Schlüssel fixieren.

Bei einer bevorzugten Ausführungsform sind die Mittel zum Fixieren dadurch verwirklicht, daß die Steuerscheibe wenigstens eine Ausnehmung aufweist, die mit einem relativ zur Steuerscheibe beweglichen Sperrelement zusammenwirkt.

Die Ausnehmung kann beispielsweise in einer seitlich an die Steuerscheibe angeformten Materialpartie vorgesehen sein, während das Sperrelement dann an einem seitlich von der Steuerscheibe angeordneten und relativ zu dieser beweglichen Verriegelungsglied ausgebildet ist. Bei diesen Ausführungen können Teile verwendet werden, die bereits bei bekannten Sicherheitsschaltern vorhanden sind. Dies reduziert die Zahl der notwendigen Teile und die erforderlichen Änderungen der Werkzeuge. Eine besonders raumsparende Ausführung ergibt sich, wenn das Verriegelungsglied senkrecht zur Drehachse der Steuerscheibe beweglich ist.

Ausnehmung und Sperrelement können beispielsweise aber auch so verwirklicht sein, daß die Ausnehmung in einem Bereich der Steuerscheibe vorgesehen ist, welche bei einer Drehung der Steuerscheibe in den Schlüsselkanal ragt, und daß das Sperrelement am Schlüssel vorgesehen ist. Bei einem längsgeschlitzten, gabelförmig ausgebildeten Schlüssel ergibt sich eine besonders einfache Verwirklichung des Sperrelementes durch auf der Innenseite des Schlitzes vorgesehene Absätze. Die Ausnehmung ist dann nutartig ausgebildet, wodurch die Steuerscheibe ihre Bruchsicherheit beibehält. Die Ausnehmung könnte aber auch die gesamte Dicke der Steuerscheibe durchsetzen, wobei dann am Schlüssel anstelle der Absätze eine durchgehende Materialpartie vorgesehen sein könnte.
Die Funktionsfähigkeit des Sicherheitsschalters wird vorzugsweise dadurch gefördert, daß die Mittel zum Fixieren symmetrisch auf beiden Seiten der Steuerscheibe vorgesehen sind.

Eine Erweiterung der Einsatzmöglichkeiten des erfindungsgemäßen Sicherheitsschalters ergibt sich, wenn dieser zwei, nicht parallel zueinander, vorzugsweise senkrecht zueinander verlaufende Schlüsselkanäle aufweist, in die wahlweise der Schlüssel eingeführt werden kann. Betätigungsglieder, welche bei nicht eingeführtem Schlüssel in die Schlüsselkanäle ragen und vorzugsweise mit Sperrgliedern zum Fixieren der Steuerscheibe in dieser Stellung verbunden sind, geben beim Einführen des Schlüssels die Steuerscheibe frei. Die Zahl der notwendigen Bauteile wird auf einfache Weise reduziert, wenn ein solches Betätigungsglied entlang einer Winkelhalbierenden der beiden Schlüsselkanäle beweglich ist und dadurch in beide Schlüsselkanäle gleichzeitig ragen kann. Eine weitere vorteilhafte Reduktion der Zahl der Bauteile wird erreicht, wenn das Betätigungsglied zugleich als Verriegelungsglied ausgebildet ist.

Im folgenden ist die Erfindung anhand zweier in der Zeichnung dargestellter Ausführungsbeispiele näher erläutert. Es zeigen
- Fig. 1A bis 1C: einen Schnitt durch den Kopfteil des ersten Ausführungsbeispiels mit unterschiedlichen Einführtiefen des Schlüssels,
- Fig. 2A bis 2C: einen entsprechenden Schnitt durch das zweite Ausführungsbeispiel,
- Fig. 3: eine Ansicht des Schlüssels des zweiten Ausführungsbeispiels.

Bei dem ersten Ausführungsbeispiel des erfindungsgemäßen Sicherheitsschalters weist das Schaltergehäuse 1 in dem in der Zeichnung dargestellten Kopfteil einen in Längsrichtung des Schaltergehäuses 1 verlaufenden ersten Schlüsselkanal 3 auf. Ferner ist im Kopfteil des Schaltergehäuses 1 ein zweiter Schlüsselkanal 5 vorgesehen, welcher senkrecht zum ersten Schlüsselkanal 3 verläuft. Ein Schlüssel 7 ist von außen wahlweise in einen der beiden Schlüsselkanäle 3 oder 5 einführbar. Im Kopfteil des Schaltergehäuses 1 ist eine Steuerscheibe 9 drehbar gelagert, wobei deren Drehachse 11 sowohl senkrecht zum ersten Schlüsselkanal 3 als auch senkrecht zum zweiten Schlüsselkanal 5 verläuft. Die Steuerscheibe 9 ragt in beide Schlüsselkanäle 3 und 5 hinein.

An einer Stelle, die bei nicht eingeführtem Schlüssel 7 im Kreuzungsbereich der beiden Schlüsselkanäle 3 und 5 liegt, weist die Steuerscheibe 9 auf jeder Seite eine radial nach außen verlaufende, kurze Nut 13 auf. Der Schlüssel 7 ist an dem in einen Schlüsselkanal 3 oder 5 einzuführenden Ende gabelförmig ausgebildet, wobei auf der Innenseite der beiden Enden im Endbereich des Schlüssels 7 jeweils ein Quersteg 7' vorgesehen ist. Beim Einführen des Schlüssels 7 in einen der beiden Schlüsselkanäle 3 oder 5 greifen diese Querstege 7' in die Nuten 13 ein und nehmen dadurch die Steuerscheibe 9 im weiteren Verlauf des Einführvorganges des Schlüssels 7 mit, wodurch es zu einer Drehbewegung der Steuerscheibe 9 kommt.

An der Steuerscheibe 9 liegt ein in der Zeichnung nicht dargestellter, in Längsrichtung des Schaltergehäuses verschiebbarer Stößel an. Am anderen Ende dieses Stößels ist im Schaltergehäuse 1 ein ebenfalls nicht dargestellter Schalter vorgesehen. Bei der durch das Einführen des Schlüssels 7 hervorgerufenen Drehbewegung der Steuerscheibe 9 verschiebt letztere den Stößel und betätigt dadurch zwangsläufig den Schalter.

Auf den beiden Seiten der Steuerscheibe 9 ist im Bereich der Drehachse 11 jeweils eine ovale Materialpartie 15 angeformt. Jede der beiden gleich ausgebildeten Materialpartien 15 weist eine in Bezug auf die Drehachse 11 radial der Nut 13 gegenüberliegende, nutartige erste Ausnehmung 17 sowie zwei um 90□ versetzte, ebenfalls nutartig ausgebildete weitere Ausnehmungen 19 auf. Die weiteren Ausnehmungen 19 befinden sich an den beiden spitzen Enden der ovalen Materialpartie 15, während die erste Ausnehmung 17 an einer Längsseite vorgesehen ist.

In axialer Richtung neben den Materialpartien 15 der Steuerscheibe 9 ist auf beiden Seiten der Steuerscheibe jeweils ein Verriegelungsglied 21 vorgesehen. Jedes Verriegelungsglied 21 weist ein Langloch 23 auf, welches die Drehachse 11 umschließt. Durch in der Zeichung nicht dargestellte Führungen im Schaltergehäuse 1 ist die einzig mögliche Bewegungsrichtung des Verriegelungsgliedes 21 definiert, und zwar senkrecht zur Drehachse 11 und zugleich in Richtung des Langloches 23. Diese Bewegungsrichtung ist auf den Kreuzungspunkt der beiden Schlüsselkanäle 3 und 5 ausgerichtet und verläuft entlang einer ihrer Winkelhalbierenden, also um 45□ versetzt zu den Schlüsselkanälen. Das auf diesen Kreuzungspunkt ausgerichtete Ende des Verriegelungsgliedes 21 ist mit 21' bezeichnet. An dem bezüglich dieses Kreuzungspunktes abgewandten Ende ist das Verriegelungsglied 21 mittels einer in der Zeichnung nicht dargestellten Feder am Schaltergehäuse 1 abgestützt. Auf der der Steuerscheibe 9 zugewandten Seite weist das Verriegelungsglied 21 einen erhabenen Sperrzahn 25 auf, welcher formschlüssig sowohl in die erste Ausnehmung 17 als auch die weiteren Ausnehmungen 19 der Materialpartie 15 der Steuerscheibe 9 eingreifen kann. Die mögliche Eingreiftiefe ist dabei im Falle der weiteren Ausnehmungen 19 geringer als bei der ersten Ausnehmung 17. Das auf den Kreuzungspunkt der Schlüsselkanäle 3 und 5 ausgerichtet Ende 21' ragt sowohl in den ersten Schlüsselkanal 3 als auch in den zweiten Schlüsselkanal 5. Dieses Ende 21' des zugleich als Betätigungsglied wirkenden Verriegelungsgliedes 21 ist als Rampe für den Schlüssel 7 ausgebildet.

Solange der Schlüssel 7 sich außerhalb der Schlüsselkanäle 3 und 5 befindet, ist die Steuerscheibe 9 mit der Nut 13 auf den Kreuzungspunkt der beiden Schlüsselkanäle 3 und 5 ausgerichtet. Beim Verriegelungsglied 21 liegt aufgrund der das Verriegelungsglied 21 belastenden Federkraft die Drehachse 11 an demjenigen Ende des Langloches 23 an, das vom Kreuzungspunkt abgewandt ist. Gleichzeitig greift der Sperrzahn 25 in die Ausnehmung 17 der Materialpartie 15 ein.

Wird in einem der beiden Schlüsselkanäle 3 oder 5 der Schlüssel 7 eingeführt, so trifft der Schlüssel 7 zunächst gegen das als Rampe wirkende Ende 21' des Verriegelungsgliedes 21 und schiebt dadurch das Verriegelungsglied 21 entgegen der Federkraft zurück, also aus dem Schlüsselkanal 3 bzw. 5 heraus. Gleichzeitig löst sich der Sperrzahn 25 aus der ersten Ausnehmung 17. Beim weiteren Einführen des Schlüssels 7 nehmen dessen Querstege 7', welche in jeweils eine Nut 13 eingreift, die Steuerscheibe 9 mit. Gleichzeitig läuft die Materialpartie 15 mit ihrem Umfang am Sperrzahn 25 vorbei. Aufgrund der Exzentrizität der Materialpartie 15 wird das Verriegelungsglied 21 noch weiter aus dem Schlüsselkanal 3 bzw. 5 herausgeschoben, als es der Schlüssel 7 vermag.

Wenn der Schlüssel 7 vollständig eingeführt ist, also kurz bevor die Querstege 7' die Nuten 13 wieder verlassen würden, fällt der Sperrzahn 25 in eine der weiteren Ausnehmungen 19 ein. Dadurch ist die Steuerscheibe 9 in dieser Position fixiert. Die auf das Verriegelungsglied 21 wirkende Federkraft reicht dabei aus, um den Sperrzahn 25 auch bei Erschütterungen in der weiteren Ausnehmung 19 zu halten. Der erfindungsgemäße Sicherheitsschalter kann so ausgebildet sein, daß ausgehend von der fixierten Position des Steuerschiebers der Schlüssel 7 weiter in den Schlüsselkanal 3 oder 5 eingeführt werden kann in der Art eines Nachlaufes, die Querstege 7' also die Nuten 13 wieder verlassen.

Beim Herausziehen des Schlüssels 7 wird die über die Steuerscheibe 9 von deren Materialpartie 15 auf den Sperrzahn 25 ausgeübte Kraft so groß, daß der Sperrzahn 25 aus der weiteren Ausnehmung 19 herausgedrückt wird und so die Steuerscheibe 9 für eine Drehung freigibt.

Beim zweiten Ausführungsbeispiel des erfindungsgemäßen Sicherheitsschalters ist ebenfalls ein Schaltergehäuse 101 mit einem Schlüsselkanal 105 vorgesehen. Ein längsgeschlitzter, gabelförmiger Schlüssel 107 ist in den Schlüsselkanal 105 einführbar. Eine Steuerscheibe 109, welche in den Schlüsselkanal 105 ragt, dreht sich beim Einführen des Schlüssels 107 dadurch, daß Querstege 107' des Schlüssels 107 in Nuten 113 eingreifen, welche auf beiden Seiten der Steuerscheibe 109 vorgesehen sind. Um die Drehachse 111 der Steuerscheibe 109 herum ist eine Materialpartie 115 an die Steuerscheibe 109 angeformt, die eine Flanke 117 aufweist.

Neben jeder Materialpartie 115 ist je ein Verriegelungsglied 121 vorgesehen, welches mit einem Langloch 123 die Drehachse 111 umschließt und nur in Fig. 2A dargestellt ist. Das Verriegelungsglied 121 ist senkrecht zum Schlüsselkanal 105 beweglich und mittels einer nicht dargestellten Feder abgestützt. Ein auf der Innenseite des Verriegelungsgliedes 121 vorgesehener Sperrzahn 125 liegt an der Flanke 117 der Materialpartie 115 an, solange der Schlüssel 107 sich außerhalb des Schlüsselkanals 105 befindet.

In einem Randbereich der Steuerscheibe 109 sind auf beiden Seiten nutartige Ausnehmungen 119 vorgesehen, welche senkrecht zur radialen Richtung verlaufen und an einem Ende am Umfang der Steuerscheibe 109 münden. Dieser Randbereich kann bei einer Drehung der Steuerscheibe 109 in den Schlüsselkanal 105 gelangen.

Wenn der Schlüssel 107 in den Schlüsselkanal 105 eingeführt wird, drückt die Spitze des Schlüssels 107 das Verriegelungsglied 121 entgegen der Federkraft zurück, wobei der Sperrzahn 125 sich von der Flanke 117 löst. Die Querstege 107' des Schlüssels 107 nehmen die Steuerscheibe 109 so lange mit, bis die Querstege 107' sich in Einführrichtung betrachtet hinter der Steuerscheibe 109 befinden. Die Steuerscheibe 109 bewegt dabei einen in Fig. 2A angedeuteten Stößel, welcher wiederum den Schalter betätigt. In der Stellung, in der die Querstege 107' sich hinter der Steuerscheibe 109 befinden, sind die nutartigen Ausnehmungen 119 entlang des Schlüsselkanals 105 ausgerichtet, wie in Fig. 2C dargestellt. Der Schlüssel 107 kann nun weiter in den Schlüsselkanal 105 eingeführt werden in der Art eines Nachlaufs, wobei auf der Innenseite des Schlüssels 107 vorgesehene Absätze 127 in die nutartigen Ausnehmungen 119 eingreifen und damit die Steuerscheibe 109 fixieren.

## Patentansprüche

1. Sicherheitsschalter mit
a) einem Schaltergehäuse (1),
b) wenigstens einem Schlüsselkanal (3, 5) im Schaltergehäuse (1), in den von außen ein Schlüssel (7) einführbar ist,
c) einer Steuerscheibe (9), die in den Schlüsselkanal (3, 5) ragt und sich beim Einführen des Schlüssels (7) dreht, und
d) Mittel (15, 19, 25) zum Fixieren der Steuerscheibe (9) bei vollständig eingeführtem Schlüssel (7),
**dadurch gekennzeichnet,**
e) daß die Mittel (15, 19, 25) zum Fixieren der Steuerscheibe (9) eine seitlich an die Steuerscheibe (9) angeformte und drehfest mit dieser verbundene Materialpartie (15) und ein mit der Materialpartie (15) in die Steuerscheibe (9) fixierende Wirkverbindung bringbares Sperrelement (25) aufweisen,
f) und daß beim Herausziehen des Schlüssels (7) aus dem eingeführten Zustand das Sperrelement (25) eine Kraft auf die Materialpartie (15) ausübt, die ein der Herausziehbewegung des Schlüssels (7) entgegengerichtetes Drehmoment der Steuerscheibe (9) bewirkt.

2. Sicherheitsschalter nach Anspruch 1, **dadurch gekennzeichnet, daß** das entgegengerichtete Drehmoment durch eine Erhöhung der die Herausziehbewegung des Schlüssels (7) bewirkenden Kraft überwindbar ist.

3. Sicherheitsschalter nach Anspruch 1 oder 2, **dadurch gekennzeichnet, daß** das Sperrelement (25) in radialer Richtung, bezogen auf die Steuerscheibe (9), federkraftbelastet in die Steuerscheibe (9) fixierende Wirkverbindung mit der Materialpartie (15) bringbar ist.

4. Sicherheitsschalter nach einem der Ansprüche 1 bis 3, **dadurch gekennzeichnet, daß** die Materialpartie (15) eine Ausnehmung (19) aufweist, in die das Sperrelement (25) federkraftbelastet in Eingriff bringbar ist.

5. Sicherheitsschalter nach Anspruch 4, **dadurch gekennzeichnet, daß** bei Erhöhung der die Herausziehbewegung des Schlüssels (7) bewirkenden Kraft das Sperrelement (25) entgegen der auf ihn wirkenden Federkraft aus der Ausnehmung (19) herausbewegbar ist und damit die Steuerscheibe (9) für eine Drehbewegung freigibt.

6. Sicherheitsschalter nach einem der Ansprüche 1 bis 5, **dadurch gekennzeichnet, daß** die Mittel (15, 19, 25) zum Fixieren die Steuerscheibe (9) auch bei nicht eingeführtem Schlüssel (7) fixieren.

7. Sicherheitsschalter nach einem der Ansprüche 1 bis 6, **dadurch gekennzeichnet, daß** die Mittel (15, 19, 25) zum Fixieren zu beiden Seiten der Steuerscheibe (9) vorgesehen sind.

8. Sicherheitsschalter nach einem der Ansprüche 1 bis 7, **dadurch gekennzeichnet, daß** das Schaltergehäuse (1) zwei nicht parallel zueinander verlaufende Schlüsselkanäle (3, 5) ausbildet und ein mit dem Sperrelement (25) in Wirkverbindung stehendes Betätigungsglied bei nicht eingeführtem Schlüssel (7) in beide Schlüsselkanäle ragt.

9. Vorrichtung nach Anspruch 8, **dadurch gekennzeichnet, daß** das Betätigungsglied einstückig das Sperrelement (25) ausbildet.

10. Vorrichtung nach Anspruch 8 oder 9, **dadurch gekennzeichnet, daß** die Steuerscheibe (9) beim Einführen des Schlüssels (7) in den einen Schlüsselkanal (3) in einer ersten Richtung drehbar ist und beim Einführen in den anderen Schlüsselkanal (5) in einer zweiten, der ersten entgegengesetzten Richtung drehbar ist.

## Claims

1. Safety switch having
a) a switch housing (1),
b) at least one key channel (3, 5) in the switch housing (1), into which channel a key (7) can be introduced from outside,
c) a control disk (9) which projects into the key channel (3, 5) and which is rotated when the key (7) is introduced, and
d) means (15, 19, 25) for fixing the control disk (9) when the key (7) is completely introduced,
**characterised in that**
e) the means (15, 19, 25) for fixing the control disk (9) have a material part (15), which is formed laterally onto the control disk (9) and which is connected thereto in a rotationally secure manner, and a locking element (25) which can be moved into an operative connection with the material part (15), which operative connection fixes the control disk (9),
f) and **in that**, when the key (7) is withdrawn from the introduced state, the locking element (25) exerts a force on the material part (15) which brings about a torque on the control disk (9), which torque opposes the withdrawal movement of the key (7).

2. Safety switch according to claim 1, **characterised in that** the opposed torque can be overcome by an increase in the force which brings about the withdrawal movement of the key (7).

3. Safety switch according to claim 1 or 2, **characterised in that** the locking element (25) can be moved in a radial direction, relative to the control disk (9), in a resiliently urged manner into an operative connection with the material part (15), which operative connection fixes the control disk (9).

4. Safety switch according to any one of claims 1 to 3, **characterised in that** the material part (15) has a recess (19), into which the locking element (25) can be moved into engagement in a resiliently urged manner.

5. Safety switch according to claim 4, **characterised in that**, when the force which brings about the withdrawal movement of the key (7) is increased, the locking element (25) can be moved out of the recess (19) counter to the resilient force which acts thereon, and therefore releases the control disk (9) for a rotational movement.

6. Safety switch according to any one of claims 1 to 5, **characterised in that** the means (15, 19, 25) for fixing the control disk (9) also perform their fixing function when the key (7) is not introduced.

7. Safety switch according to any one of claims 1 to 6, **characterised in that** the means (15, 19, 25) for fixing are provided at both sides of the control disk (9).

8. Safety switch according to any one of claims 1 to 7, **characterised in that** the switch housing (1) forms two key channels (3, 5) which extend non-parallel with each other, and an actuation element which is operatively connected to the locking element (25) projects into both key channels when the key (7) is not introduced.

9. Apparatus according to claim 8, **characterised in that** the actuation element forms the locking element (25) integrally.

10. Apparatus according to claim 8 or 9, **characterised in that** the control disk (9) can be rotated in a first direction when the key (7) is introduced into the one key channel (3) and can be rotated in a second direction, counter to the first, when the key (7) is introduced into the other key channel (5).

## Revendications

1. Commutateur de sécurité comprenant :
a) un boîtier de commutation (1),
b) au moins passage à clef (3, 5) dans le boîtier de commutation (1), dans lequel on peut introduire une clef (7) de l'extérieur,
c) un disque de réglage (9) qui pénètre dans le passage à clef (3, 5) et qui tourne lors de l'introduction de la clef (7), et
d) des dispositifs (15, 19, 25) pour fixer le disque de réglage (9) lorsque la clef est complètement introduite (7),
caractérisé
e) en ce que les dispositifs (15, 19, 25) pour fixer du disque (9) de réglage présentent une partie de matériau (15) moulée latéralement sur le disque de réglage (9) et reliée à celui-ci sans pouvoir tourner et un élément de blocage (25) pouvant être introduit avec la partie de matériau dans la liaison active fixant le disque de réglage (9) et
f) en ce que lorsqu'on retire la clef (7) de l'état introduit, l'élément de blocage (25) exerce une force sur la partie de matériau (15) qui provoque un couple du disque de réglage (9) opposé à un mouvement de retrait de la clef (7).

2. Commutateur de sécurité selon la revendication 1, **caractérisé en ce que** le couple opposé peut être surmonté par une augmentation de la force provoquant le mouvement de retrait de la clef (7).

3. Commutateur de sécurité selon la revendication 1 ou 2, **caractérisé en ce que** l'élément de blocage (25) peut être introduit dans le sens radial par rapport au disque de réglage (9), en étant soumis à une force de ressort dans la liaison active fixant le disque de réglage (9) avec la partie de matériau (15).

4. Commutateur de sécurité selon l'une quelconque des revendications 1 à 3, **caractérisé en ce que** la partie de matériau (15) présente un évidement (19) dans lequel l'élément de blocage (25) peut être agrippé sous l'effet d'une force de ressort.

5. Commutateur de sécurité selon la revendication 4, **caractérisé en ce que**, lorsque la force provoquant le mouvement de retrait de la clef (7) augmente, l'élément de blocage (25) peut être sorti de l'évidement (19) contre la force de ressort qui s'exerce sur celui-ci et libère ainsi le disque de réglage (9) pour un mouvement de rotation.

6. Commutateur de sécurité selon l'une quelconque des revendications 1 à 5, **caractérisé en ce que** les dispositifs (15, 19, 25) de fixation fixent également le disque de réglage (9) lorsque la clef (7) n'est pas introduite.

7. Commutateur de sécurité selon l'une quelconque des revendications 1 à 6, **caractérisé en ce que** les dispositifs (15, 19, 25) de fixation sont prévus des deux côtés du disque de réglage (9).

8. Commutateur de sécurité selon l'une quelconque des revendications 1 à 7, **caractérisé en ce que** le boîtier de commutation (1) forme deux passages (3, 5) à clef qui ne sont pas parallèles l'un à l'autre et qu'un élément de manoeuvre en liaison active avec l'élément de blocage (25) pénètre dans les deux passages à clef lorsque la clef (7) n'est pas introduite.

9. Dispositif selon la revendication 8, **caractérisé en ce que** l'élément de manoeuvre forme en une seule pièce l'élément de blocage (25).

10. Dispositif selon la revendication 8 ou 9, **caractérisé en ce que** le disque de réglage (9) lors de l'introduction de la clef (7) peut être tourné dans un premier sens dans l'un passage à clef (3) et peut être tourné, lors de l'introduction dans l'autre passage à clef (5), dans un deuxième sens, opposé au premier.
